# FASCICULE DE BREVET EUROPEEN

(11) **EP 2 065 315 B1**
(45) Date de publication et mention de la délivrance du brevet: **07.07.2010**
(21) Numéro de dépôt: 08169929.0
(22) Date de dépôt: 25.11.2008
(51) Int. Cl.: B65D 47/40, B65D 47/08

(54) **Bouchon de fermeture surbaissé monopièce intégrant un coupe-gouttes**
Flacher einteiliger Verschlussstopfen mit integriertem Tropfenfänger
Single-part lowered sealing cap including a drip stop

(30) Priorité: 28.11.2007 FR 0708319
(43) Date de publication de la demande: 03.06.2009
(73) Titulaire: Procap France SAS, 39570 Messia sur Sorne (FR)
(72) Inventeur: Bonvalot, Lionel, 25000 Besançon (FR)
(74) Mandataire: Bentz, Jean-Paul

(56) Documents cités:
- WO-A-2004/094238

## Description

La présente invention concerne un bouchon de fermeture monopièce intégrant un coupe-gouttes.

Il est connu un bouchon de fermeture d'une bouteille destinée à recevoir un liquide, du type monopièce intégrant une embase destinée à être solidarisée du col de la bouteille et surmontée d'un verseur susceptible d'être coiffé par un capot relié à l'embase par l'intermédiaire d'une charnière et d'un témoin d'effraction, ledit verseur comportant une zone terminale constituée par une collerette externe, au moins partiellement périphérique, de section en forme de bec dite « coupe-gouttes ».

La présence des coupe-gouttes est apparue dans le domaine de l'alimentation, et plus particulièrement des huiles de table, du fait que la distribution du produit présente un certain nombre d'inconvénients.

En effet, il est difficile d'obtenir un versage propre de l'huile, celle-ci se répandant sur la bouteille en fin de versage, ou encore lors d'une utilisation en position de faible débit de l'huile, ou au goutte à goutte, pour la réalisation de mayonnaise notamment.

Pour remédier à cet inconvénient, différentes solutions ont déjà été proposées, dont la réalisation de coupe-gouttes au niveau du verseur, afin d'obtenir un versage propre.

La demanderesse a déjà proposé de remédier à ce problème en proposant une solution efficace décrite dans sa demande de brevet français N° 07/06474.

Néanmoins, un autre problème est apparu en ce qui concerne le prix de revient de ce type de bouchon.

C'est pourquoi, du fait de la multiplicité des parties du bouchon, il a été recherché par les fabricants de réaliser des bouchons monopièce à charnière, auxquels s'applique l'invention, avec coupe-gouttes intégré.

Il a également été recherché, toujours selon un aspect économique, de diminuer la masse de matière à mettre en oeuvre pour réaliser un tel bouchon, en optimisant son poids.

La présente invention a pour but d'atteindre ce résultat et concerne à cet effet un bouchon de fermeture d'une bouteille destinée à recevoir un liquide, du type monopièce intégrant une embase destinée à être solidarisée du col de la bouteille et surmontée d'un verseur susceptible d'être coiffé par un capot relié à l'embase par l'intermédiaire d'une charnière et d'un témoin d'effraction, ledit verseur comportant une zone terminale constituée par une collerette externe, au moins partiellement périphérique, de section en forme de bec dite « coupe-gouttes », **caractérisé en ce que** la hauteur hors tout de l'embase et du verseur qui la surmonte est telle que son sommet, constitué par le bec coupe-gouttes, se situe sensiblement au même niveau que le sommet du col de la bouteille, une fois en place, de manière à obtenir un ensemble de bouchon surbaissé, pour une diminution de hauteur, et donc de matière et de poids.

L'invention concerne indifféremment un bouchon coupe-gouttes avec une fonction d'inviolabilité par déchirement d'un voile mince ou d'une bande inviolable, lors de l'ouverture.

Il est également à noter qu'à ce jour, le type de bouchon de l'art antérieur préalablement cité est obtenu par moulage dans une position ouverte du capot par rapport à l'embase. Mais selon un autre aspect de l'invention, il a été estimé qu'il serait plus économique de concevoir ledit bouchon pour qu'il puisse être moulé en position fermée.

L'invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 représente une vue en perspective d'un bouchon selon un premier exemple de réalisation de l'invention, c'est-à-dire muni d'une bande d'inviolabilité arrachable.
La figure 2 est une vue de dessus selon la figure 1, à plus petite échelle.
La figure 3 est une vue en coupe selon la ligne III-III de la figure 2, à échelle agrandie.
La figure 4 représente une vue en perspective d'un bouchon selon un premier exemple de réalisation de l'invention, c'est-à-dire muni d'un témoin d'effraction constitué par un voile mince.
La figure 5 est une vue de dessus selon la figure 4, à plus petite échelle.
La figure 6 est une vue en coupe selon la ligne VI-VI de la figure 5, à échelle agrandie.

Le bouchon 1 ou 1A représenté sur les figures est destiné à la fermeture d'une bouteille 2 recevant un liquide.

Selon l'un ou l'autre exemple de réalisation représenté sur les figures 1,2,3 ou 4,5,6, le bouchon 1,1A est de type monopièce intégrant une embase 3 destinée à être solidarisée du col 4 de la bouteille 2 et surmontée d'un verseur 5 susceptible d'être coiffé par un capot 6,6A relié à l'embase 3 par l'intermédiaire d'une charnière 7 et d'un témoin d'effraction 8,9, ledit verseur 5 comportant une zone terminale constituée par une collerette externe 10, au moins partiellement périphérique, de section en forme de bec dite « coupe-gouttes ».

Selon l'invention, et également de manière commune aux deux modes de réalisation, la hauteur « H » hors tout de l'embase et du verseur qui la surmonte est telle que son sommet « S », constitué par le bec coupe-gouttes 10, se situe sensiblement au même niveau que le sommet « S' » du col 4 de la bouteille 2, une fois en place, de manière à obtenir un ensemble de bouchon 1,1A surbaissé, pour une diminution de hauteur « H », et donc de matière et de poids.

La hauteur « H » de la collerette formant le bec coupe-gouttes 10 du verseur 5 est telle que le sommet « S » de celui-ci se trouve au niveau du sommet « S' » du col 4 de la bouteille 2, avec une tolérance de ± 3 mm.

Selon une autre caractéristique de l'invention, le verseur 5 présente une zone de liaison 11 entre sa collerette formant le bec coupe-gouttes 10 et une zone d'encliquetage inférieure 12 destinée à coopérer élastiquement avec un bourrelet périphérique 13 du col 4 de la bouteille 2, ladite zone formant une jupe cylindrique enserrant étroitement une zone correspondante 14 du col 4 de la bouteille 2, de manière à obtenir une zone étanche du bouchon 1,1A à ce niveau.

Selon l'effet recherché, cette caractéristique évite une infiltration par migration du liquide contenu dans la bouteille 2, lors du versage.

Comme on peut le constater sur les figures 3 et 6, le verseur 5 présente une zone d'extrémité inférieure 15 destinée à venir en contact, à la fin de l'opération d'encliquetage sur le col 4 de la bouteille 2, avec un épaulement périphérique d'appui 16 réalisé sur celui-ci.

Selon l'exemple de réalisation représenté sur les figures 1,2,3, le témoin d'effraction est constitué par une bande d'inviolabilité arrachable 8.

Selon l'exemple de réalisation représenté sur les figures 4,5,6, le témoin d'effraction est constitué par un voile mince 9.

Dans ce dernier cas, le sommet du capot 6A est partiellement prolongé par un doigt de préhension 17 disposé dans une zone diamétralement opposée à sa charnière 7.

Dans un cas comme dans l'autre, le bouchon 6 ou 6A comporte une jupe interne 18 pénétrant à l'intérieur du col 4 de la bouteille 2 lors de la fermeture.

Le procédé pour la réalisation d'un bouchon 1,1A est remarquable en ce que toutes ses parties, à savoir :
- l'embase 3 comprenant la zone d'encliquetage 12, la zone de contact 11, le verseur 3 et sa collerette formant le bec coupe-gouttes 10,
- le capot de fermeture 6,6A,
- la charnière de liaison 7 du capot 6,6A sur l'embase,
- le témoin d'effraction 8,9
forment une monopièce obtenue en une seule opération de moulage d'une matière plastique.

Selon une autre caractéristique de l'invention relative au procédé précité, l'opération de moulage du bouchon 1,1A, complet, est obtenu de manière monobloc dans une position fermée dudit bouchon 1,1A.

Les avantages obtenus sont les suivants :
- prix de revient économique du moule du fait de réaliser une seule empreinte dans celui-ci, plutôt que deux, lors du moulage ouvert,
- prix de revient du fait de devoir refermer le bouchon après moulage, soit par un artifice dans le moule, soit par une machine de reprise.

## Revendications

1. Bouchon (1,1A) de fermeture d'une bouteille (2) destinée à recevoir un liquide, du type monopièce intégrant une embase (3) destinée à être solidarisée du col (4) de la bouteille (2) et surmontée d'un verseur (5) susceptible d'être coiffé par un capot (6,6A) relié à l'embase (3) par l'intermédiaire d'une charnière (7) et d'un témoin d'effraction (8,9), ledit verseur (5) comportant une zone terminale constituée par une collerette externe (10), au moins partiellement périphérique, de section en forme de bec dite « coupe-gouttes », **caractérisé en ce que** la hauteur (H) hors tout de l'embase et du verseur qui la surmonte est telle que son sommet (S), constitué par le bec coupe-gouttes (10), se situe sensiblement au même niveau que le sommet (S') du col (4) de la bouteille (2), une fois en place, de manière à obtenir un ensemble de bouchon (1,1A) surbaissé, pour une diminution de hauteur (H), et donc de matière et de poids.

2. Bouchon selon la revendication 1, **caractérisé en ce que** la hauteur (H) de la collerette formant le bec coupe-gouttes (10) du verseur (5) est telle que le sommet (S) de celui-ci se trouve au niveau du sommet (S') du col (4) de la bouteille (2), avec une tolérance de ± 3 mm.

3. Bouchon selon l'une des revendications 1 ou 2, **caractérisé en ce que** le verseur (5) présente une zone de liaison (11) entre sa collerette formant le bec coupe-gouttes (10) et une zone d'encliquetage inférieure (12) destinée à coopérer élastiquement avec un bourrelet périphérique (13) du col (4) de la bouteille (2), ladite zone formant une jupe cylindrique enserrant étroitement une zone correspondante (14) du col (4) de la bouteille (2), de manière à obtenir une zone étanche du bouchon (1,1A) à ce niveau.

4. Bouchon selon la revendication 3, **caractérisé en ce que** le verseur (5) présente une zone d'extrémité inférieure (15) destinée à venir en contact, à la fin de l'opération d'encliquetage sur le col (4) de la bouteille (2), avec un épaulement périphérique d'appui (16) réalisé sur celui-ci.

5. Bouchon selon l'une des revendications 1 à 4, **caractérisé en ce que** le témoin d'effraction est constitué par une bande d'inviolabilité arrachable (8).

6. Bouchon selon l'une des revendications 1 à 4, **caractérisé en ce que** le témoin d'effraction est constitué par un voile mince (9).

7. Bouchon selon la revendication 6, **caractérisé en ce que** le sommet du capot (6A) est partiellement prolongé par un doigt de préhension (17) disposé dans une zone diamétralement opposée à sa charnière (7).

8. Procédé pour la réalisation d'un bouchon (1,1A) selon l'une des revendications 1 à 7, **caractérisé en ce que** toutes ses parties, à savoir :
- l'embase (3) comprenant la zone d'encliquetage (12), la zone de contact (11), le verseur (3) et sa collerette formant le bec coupe-gouttes (10),
- le capot de fermeture (6,6A),
- la charnière de liaison (7) du capot (6,6A) sur l'embase,
- le témoin d'effraction (8,9)
forment une monopièce obtenue en une seule opération de moulage d'une matière plastique.

9. Procédé selon la revendication 8, **caractérisé en ce que** l'opération de moulage du bouchon (1,1A), complet, est obtenu de manière monobloc dans une position fermée dudit bouchon (1,1A).

## Claims

1. Closure stopper (1, 1A) for a bottle (2) intended to receive a liquid, of the single-piece type including a base (3) intended to be secured to the neck (4) of the bottle (2) and surmounted by a spout (5) able to be covered by a cap (6, 6A) connected to the base (3) by means of a hinge (7) and a tamper indicator (8, 9), the said spout (5) comprising an end zone formed by an external collar (10), at least partially peripheral, with a section in the form of a "anti-drip" beak, **characterised in that** the overall height (H) of the base and of the spout that surmounts it is such that its top (S), formed by the anti-drip beak (10), is situated at substantially the same level as the top (S') of the neck (4) of the bottle (2), once in place, so as to obtain a lowered stopper assembly (1, 1A), with a reduction in height (H) and therefore in material and weight.

2. Stopper according to claim 1, **characterised in that** the height (H) of the collar forming the anti-drip beak (10) of the spout (5) is such that the top (S) of the latter is situated level with the top (S') of the neck (4) of the bottle (2), with a tolerance of ± 3 mm.

3. Stopper according to one of claims 1 or 2, **characterised in that** the spout (5) has connection zone (11) between its collar forming the anti-drip beak (10) and a bottom snapping zone (12) intended to cooperate elastically with a peripheral rim (13) on the neck (4) of the bottle (2), the said zone forming a cylindrical skirt closely gripping a corresponding zone (14) of the neck (4) of the bottle (2), so as to obtain a leaktight zone of the stopper (1, 1A) at this level.

4. Stopper according to claim 3, **characterised in that** the spout (5) has a bottom end zone (15) intended to come into contact, at the end of the operation of snapping on the neck (4) of the bottle (2), with a peripheral support shoulder (16) produced on it.

5. Stopper according to one of claims 1 to 4, **characterised in that** the tamper indicator is formed by a tear-off tamper-evident band (8).

6. Stopper according to one of claims 1 to 4, **characterised in that** the tamper indicator is formed by a thin skin (9).

7. Stopper according to claim 6, **characterised in that** the top of the cap (6A) is partially extended by a gripping finger (17) disposed in a zone diametrically opposite to its hinge (7).

8. Method for producing a stopper (1, 1A) according to one of claims 1 to 7, **characterised in that** all the parts thereof, namely:
- the base (3) comprising the snapping zone (12), the contact zone (11), the spout (3) and its collar forming the anti-drip beak (10),
- the closure cap (6, 6A),
- the hinge (7) connecting the cap (6, 6A) to the base,
- the tamper indicator (8, 9)
form a single piece obtained in a single operation of moulding from a plastics material.

9. Method according to claim 8, **characterised in that** the operation of moulding the complete stopper (1, 1A) is obtained in a single-piece manner in a closed position of the said stopper (1, 1A).

## Patentansprüche

1. Einstückige Verschlusskappe (1, 1A) für eine Flasche (2) zur Aufnahme einer Flüssigkeit, umfassend eine Basis (3), die zum festen Verbinden mit dem Hals (4) der Flasche (2) bestimmt ist und von einem Ausgießer (5) überragt ist, welcher mit einem Deckel (6, 6A) bedeckbar ist, der mit der Basis (3) mittels eines Scharniers (7) und eines Bruchindikators (8, 9) verbunden ist, wobei der Ausgießer (5) eine aus einem äußerem Kragen (10) gebildete, zumindest teilweise umlaufende Endzone umfasst, die einen Querschnitt in einer als «Tropfenstopper» bezeichneten Schnabelform aufweist, **dadurch gekennzeichnet, dass** die Gesamthöhe (H) der Basis und des ihn überragenden Ausgießers so bemessen ist, dass dessen aus dem Tropfenstopperschnabel (10) gebildeter Oberbereich (S), wenn er in Position ist, sich im Wesentlichen auf gleicher Höhe wie der Oberbereich (S') des Flaschenhalses (4) befindet, so dass eine flache Kappenanordnung (1, 1A) erzielt wird, um die Höhe (H) und somit Material und Gewicht zu verringern.

2. Verschluss nach Anspruch 1, **dadurch gekennzeichnet, dass** die Höhe (H) des die Tropfenstopperschnabel (10) des Ausgießers (5) bildenden Kragens so bemessen ist, dass sich sein Oberbereich (S) mit einer Toleranz von +/- 3 mm auf der Höhe des Oberbereichs (S') des Flaschenhalses (4) befindet.

3. Verschluss nach einem der Ansprüche 1 oder 2, **dadurch gekennzeichnet, dass** der Ausgießer (5) zwischen seinem den Tropfenstopperschnabel (10) bildenden Kragen und einem unteren Einrastungsbereich (12) zum elastischen Zusammenwirken mit einem Umfangswulst (13) des Flaschenhalses (4) einen Verbindungsbereich (11) aufweist, der eine zylindrische, einen entsprechenden Bereich (14) des Flaschenhalses (4) eng umschließenden Schürze bildet, so dass ein auf dieser Höhe dichter Bereich des Verschlusses (1, 1A) erzielt wird.

4. Verschluss nach Anspruch 3, **dadurch gekennzeichnet, dass** der Ausgießer (5) einen unteren Endbereich (15) aufweist, der am Ende des Einrastungsvorganges am Flaschenhals (4) mit einem auf diesem gebildeten Umfangsabstützvorsprung (16) in Kontakt treten soll.

5. Verschluss nach einem der Ansprüche 1 bis 4, **dadurch gekennzeichnet, dass** der Bruchindikator durch ein abreißbares Sicherungsband (8) gebildet ist.

6. Verschluss nach einem der Ansprüche 1 bis 4, **dadurch gekennzeichnet, dass** der Bruchindikator durch eine feine Hülle (9) gebildet ist.

7. Verschluss nach Anspruch 6, **dadurch gekennzeichnet, dass** der Oberbereich des Deckels (6A) teilweise durch einen Greiffinger (17) verlängert ist, der in einem gegenüber seinem Scharnier (7) entgegengesetzten Bereich angeordnet ist.

8. Verfahren zur Herstellung eines Verschlusses (1, 1A) nach einem der Ansprüche 1 bis 7, **dadurch gekennzeichnet, dass** alle seine Bestandteile, nämlich:
- die Basis (3), die den Einrastungsbereich (12), den Kontaktbereich (11), den Ausgießer (3) und seinen den Tropfenstopperschnabel (10) bildenden Kragen umfasst,
- der Verschlussdeckel (6, 6A),
- das Verbindungsscharnier (7) des Deckels (6, 6A) auf der Basis,
- der Bruchindikator (8, 9)
ein einziges Teil bilden, das durch einen einzigen Gußvorgang eines Plastikwerkstoffes geformt ist.

9. Verfahren nach Anspruch 8, **dadurch gekennzeichnet, dass** der gesamte Gußvorgang des Verschlusses (1, 1A) an einem Stück bei geschlossener Stellung des Verschlusses (1, 1A) erzielt wird.
